# DEMANDE DE BREVET EUROPEEN

(11) **EP 0 830 999 A1**
(43) Date de publication de la demande: **25.03.1998**
(21) Numéro de dépôt: 97430025.3
(22) Date de dépôt: 15.09.1997
(51) Int. Cl.: B61B 11/00

(54) **Dispositif articulé, à adapter sur les bicyclettes tous terrains, ou autres véhicules roulants ou glissants, permettant la remontée des dénivelées par l'utilisation de remontées mécaniques de type téléski**

(30) Priorité: 19.09.1996 FR 9611633
(71) Demandeur: Renaudineau, Georges, 04270 Estoublon (FR); Nicolosi, Philip, 04270 Estoublon (FR); Audran, Michel, 04510 Aiglun (FR); Monteil, Jean-Luc, 04180 Villeneuve (FR)
(72) Inventeur: Renaudineau, Georges, 04270 Estoublon (FR); Nicolosi, Philip, 04270 Estoublon (FR); Audran, Michel, 04510 Aiglun (FR); Monteil, Jean-Luc, 04180 Villeneuve (FR)

(57) **Abrégé**

L'invention concerne un dispositif permettant une exploitation des téléskis, sans modification de ces derniers, par des usagers de cycles, et cela en toutes saisons.

Le bras (1), se fixe sur le guidon du cycle; un dispositif de préhension (3,5), solidaire du premier par un bras articulé (2) permettant un débattement angulaire, entoure, lorsqu'elle est en position verticale, la sellette (8) de la perche du téléski (7). La partie mobile (5) de la pièce de préhension est amenée en position verticale et reste dans cette position en maintenant une commande appuyée. La sellette (8) de la perche (7) du téléski est présentée dans l'intervalle compris entre la partie mobile (5) et la partie fixe (3) et se trouve ainsi maintenue bloquée par des butées rétractibles (6). L'absence de pression sur la commande permet le déblocage de la partie mobile (5) du dispositif de préhension et libère, de ce fait, la sellette (8) de la perche (7) du téléski soit en fin de parcours, soit en cas de déséquilibre ou de chute.

## Description

La présente invention concerne un dispositif adaptable aux bicyclettes tous terrains ou à d'autres types de véhicules roulants ou glissants, pour permettre la remontée de dénivelés au moyen de remontées mécaniques de genre téléski, notamment à perches.

La demande publiée de brevet français n° 2 667 836 divulgue l'idée de tracter des cycles tous terrains au moyen de téléskis. Le dispositif décrit à cet effet exige cependant une modification de la perche du téléski, à savoir le remplacement de la sellette par un agrès de remorquage. La solution connue par la demande publiée de brevet allemand n° 1 815 531, laquelle se rapporte plus particulièrement à la traction de véhicules glissants dérivés des cycles habituels par substitution de patins de skis aux roues (skibobs), présente le même inconvénient, puisqu'elle prévoit le remplacement des sellettes et des perches les soutenant par des anneaux disposés à l'extrémité de cordes. Or, les exploitants de téléskis sont peu favorables à ces modifications car elles impliquent des investissements supplémentaires et des interventions du personnel. En outre, selon les fluctuations de la demande, il peut arriver que l'exploitation des téléskis ne soit pas optimale, par exemple, si seuls des skieurs désirent utiliser le remonte pente. La demande de brevet français n° 2 601 637 présente aussi l'inconvénient d'exiger une modification de la perche de téléski et, de surcroît, les trois défauts majeurs suivants: lors du décrochage, le câble risque de causer la chute du cycliste en s'enroulant autour d'une roue et, par ailleurs, la localisation du point de traction sous la selle aggrave d'une part toute déviation de la roue avant par rapport à la direction d'entraînement et, d'autre part, provoque à l'occasion un soulèvement de l'arrière du vélo.
Un dispositif d'entraînement exempt de l'inconvénient précité se trouve certes décrit dans la demande de brevet allemand n° 2 349 322. Ce dispositif emploie une fourche basculante dont les dents retiennent une sellette du téléski. Un dispositif de commande permet de faire basculer la dite fourche sur intervention de l'utilisateur, lorsque celui-ci arrive en haut de la pente. Le dispositif en question est toutefois encombrant car les dents de la fourche doivent être de dimensions nettement plus grandes que celles de la sellette. Outre le caractère inesthétique qui en découle, il existe de ce fait un risque de détérioration accru en cas de chute de l'utilisateur, notamment par torsion des dents de la fourche.

L'invention a pour objet de remédier aux défauts des réalisations conformes à l'art antérieur. A cet effet, il est proposé un dispositif adaptable à un cycle tous terrains ou à tout autre véhicule roulant ou glissant muni d'un guidon, pour permettre la remontée de dénivelés par utilisation de remonte-pentes ou téléskis comprenant des perches d'entraînement munies d'une sellette à leur extrémité libre, ceci sans modification desdits remonte pentes ou téléskis, caractérisé en ce qu'il comporte un bras de fixation au guidon dudit cycle ou autre véhicule roulant ou glissant, un organe de préhension composé d'une première partie fixe et d'une seconde partie, mobile relativement à la première partie par basculement autour d'un axe, un cylindre reliant le bras à la première partie fixe de l'organe de préhension en permettant un débattement angulaire entre ledit bras et ladite première partie, et un dispositif de commande assurant, après introduction de la sellette d'une perche du remonte-pente ou téléski entre la partie fixe et la partie mobile de l'organe de préhension et aussi longtemps qu'il n'est pas relâché, le blocage de la partie mobile en position verticale pour permettre la traction du cycle ou autre véhicule et permettant, lorsqu'il est relâché, le déblocage de la partie mobile dont le basculement autour de l'axe libère automatiquement la sellette et la perche.

Selon des modes avantageux de réalisation de l'invention, le dispositif de blocage de la partie mobile de l'organe de préhension est actionné par pression d'une commande située d'un coté ou de l'autre du guidon, voir sur le bras. De même, le bras de fixation peut être modifié pour une adaptation sur le support guidon et/ou sur le cadre, en fonction de caractéristiques techniques particulières de modèles de cycles disponibles sur le marché.

L'invention permet une exploitation des remontées mécaniques par des usagers de cycles en toutes saisons, alors que l'exploitation commerciale des téléskis n'a lieu en principe que l'hiver, pour les skieurs. Elle permet aussi à des usagers d'effectuer des randonnées qui, en raison de leurs capacités techniques et physiques, ne seraient autrement pas à leur portée. Enfin l'invention ouvre de nouvelles formes de loisirs en montagne.

La figure annexée représente en coupe un mode préférentiel de l'invention.

Le dispositif conforme à l'invention comporte un bras (1) se fixant sur le guidon (10) et/ou sur la potence du cycle, un cylindre articulé (2), c'est à dire permettant un débattement angulaire entre le bras (1) et un organe de préhension (3,5) pour absorber les mouvements inattendus de la perche (7) du téléski et, enfin, une commande manuelle (non représentée). L'organe de préhension (3,5), se compose d'une partie fixe (3), solidaire du cylindre (2), et d'une partie mobile (5), susceptible de basculer autour d'un axe (4) lié à ladite partie fixe (3). La partie mobile (5) de l'organe de préhension est soit bloquée, soit débloquée. Bloquée par pression manuelle exercée sur la commande et aussi longtemps qu'est exercée la pression, débloquée lorsqu'il n'est pas exercé de pression sur cette même commande ou, suivant une variante avantageuse en cas de freinage intempestif. Avant de saisir la sellette (8) dont est munie la perche de téléski (7), la partie mobile (5) de l'organe de préhension doit être bloquée en position verticale par la pression exercée manuellement sur la commande. L'utilisateur peut alors employer ce moyen d'accrochage en introduisant tout d'abord la sellette (8) entre la partie fixe (3) et la partie mobile (5), bloquée en position verticale de l'organe de préhension. La sellette (8) est maintenue par une ou plusieurs butées ou taquets (6) rétractibles, solidaire de la partie fixe (3) et saillants, sous l'action de moyens élastiques (non représentés), à l'intérieur de l'intervalle compris entre ladite partie fixe (3) et la partie mobile (5). Ainsi l'utilisateur peut se positionner correctement sur son cycle, les deux mains sur le guidon, avant le lancement du téléski. La commande permet, en fin de parcours et par relâchement de la pression exercée sur elle, de débloquer la partie mobile (5) de l'organe de préhension, laquelle bascule autour de l'axe (4) et libère de ce fait la sellette (8) de la perche du téléski (7) ou du remonte pente. Il en va de même en cas de chute ou de déséquilibre de l'utilisateur, puisque le réflexe de celui-ci est alors de prévenir ou d'amortir sa chute, ce qui l'amène à lâcher la commande.

Comme représenté sur le dessin, la pièce mobile (5) de l'organe de préhension présente, à son bord opposé de l'axe (4), une échancrure ou s'engage la perche (7) du téléski, laquelle est ainsi retenue latéralement, dans le prolongement du cylindre articulé (2).

Sans sortir du cadre de l'invention, certains éléments constituant le dispositif, et plus particulièrement la partie mobile (5) de l'organe de préhension, peut prendre d'autres formes que celles représentées sur le dessin. Pour satisfaire aux goûts de la clientèle, on peut leur donner l'aspect de figures ou d'objets particuliers, notamment d'inspiration artistique ou symbolique.

Selon une variante non représentée, pour améliorer la sécurité de l'utilisateur, l'actionnement intempestif des moyens de freinage inhibe l'effet de la commande, amenant la pièce mobile (5) en position horizontale et dégageant la perche (7).

Selon une autre variante non représentée, le moyen de déblocage de la pièce mobile (5) est située aussi bien d'un coté comme de l'autre du système, voire sur le bras (1).

De même, selon une autre variante, le système de fixation du bras (1) sur le guidon (10) est remplacé ou complété par une fixation sur le cadre ou sur la fourche, en fonction de caractéristiques particulières de fabrication de certains cycles. L'organe de préhension peut aussi être dimensionné en fonction de critères physiques propres aux utilisateurs (notamment si ces derniers sont des femmes ou des enfants), ou encore être adapté à certains téléskis, par exemple ceux ou la perche est reliée à un barre finissant en "T"en remplacement de la sellette (8), mais aussi les téléskis à enrouleur possédant en leur fin une sellette.

Le dispositif revendiqué répond aux demandes émanant, respectivement des cyclistes, toujours à la recherche de nouveaux sites de promenades, et des responsables de stations de montagne, à la recherche de nouvelles activités leur permettant, sans pour autant être amenés à des investissements supplémentaires, de rentabiliser commercialement des structures actuellement inexploitées en été. La création d'une telle activité nouvelle permettra de plus l'utilisation des téléskis par les adeptes du vélo tous terrains en hivers, leur ouvrant ainsi la possibilité de randonnées dites blanches, ainsi que par les adeptes de la descente en luge ou autres engins munis de patins.

## Revendications

1. Dispositif adaptable à un cycle tous terrains ou à tout autre véhicule roulant ou glissant muni d'un guidon, pour permettre la remontée de dénivelés par utilisation de remonte-pentes ou téléskis comprenant des perches d'entraînement munies d'une sellette à leur extrémité libre, ceci sans modification desdits remonte pentes ou téléskis, caractérisé en ce qu'il comporte un bras (1) de fixation au guidon dudit cycle ou autre véhicule roulant ou glissant, un organe de préhension composé d'une première partie fixe (3) et d'une seconde partie (5), mobile relativement à la première partie par basculement autour d'un axe (4), un cylindre (2) reliant le bras (1) à la première partie (3) de l'organe de préhension en permettant un débattement angulaire entre ledit bras et ladite première partie, et un dispositif de commande assurant, après introduction de la sellette (8) d'une perche (7) du remonte-pente ou téléski entre la partie fixe (3) et la partie mobile (5) de l'organe de préhension et aussi longtemps qu'il n'est pas relâché, le blocage de la partie mobile (5) en position verticale pour permettre la traction du cycle ou autre véhicule et permettant, lorsqu'il est relâché, le déblocage de la partie mobile (5) dont le basculement autour de l'axe (4) libère automatiquement la sellette (8) et la perche (7).

2. Dispositif selon la revendication 1 caractérisé en ce que le bras (1) est fixé sur le guidon du cycle.

3. Dispositif selon l'une des revendications 1 ou 2, caractérisé en ce que le cylindre (2) reliant le bras (1) à la pièce de préhension (3,5) et équipé d'une articulation permet un débattement angulaire absorbant les mouvements de la perche (7).

4. Dispositif selon l'une des revendications 1 à 3 caractérisé en ce que la partie fixe (3) de la pièce de préhension est liée au cylindre (2).

5. Dispositif selon l'une des revendications précédentes caractérisé en ce que d'une part, le dispositif de commande bloque, par une pression de celui-ci et aussi longtemps que la pression est exercée sur cette commande, la partie mobile (5) de la pièce de préhension en position verticale; d'autre part, le dispositif de commande débloque la partie mobile (5) de la pièce de préhension lorsqu'aucune pression n'est exercée et libère ainsi la sellette (8) de la perche (7) soit en fin de parcours, soit en cas de déséquilibre ou de chute.

6. Dispositif selon l'une des revendications précédentes caractérisé en ce que le dispositif de commande de blocage et de déblocage est situé d'un côté ou de l'autre du guidon, ou sur le bras (1).

7. Dispositif selon l'une des revendications précédentes caractérisé en ce que la pièce de préhension (3) et (5) s'adapte aux formes des sellettes (8) utilisées sur différents téléskis.

8. Dispositif selon l'une des revendications précédentes caractérisé en ce que la partie fixe (3) de la pièce de préhension est équipée de butées (6) maintenant la sellette (8) de la perche (7).

9. Dispositif selon l'une des quelconques revendications précédentes caractérisé en ce que la pièce mobile (5), à sa partie opposée à l'axe (4), présente une échancrure dans laquelle s'engage la perche (7), laquelle est ainsi retenue latéralement.
